# EUROPÄISCHE PATENTSCHRIFT

(11) **EP 3 064 827 B1**
(45) Veröffentlichungstag und Bekanntmachung des Hinweises auf die Patenterteilung: **08.05.2019**
(21) Anmeldenummer: 16158385.1
(22) Anmeldetag: 03.03.2016
(51) Int. Cl.: F21V 17/00

(54) **ANORDNUNG ZUR MONTAGE EINES LED-MODULS AUF EINER OBERFLÄCHE EINES KÜHLKÖRPERS SOWIE LED-ANORDNUNG**
ARRANGEMENT FOR MOUNTING A LED MODULE ON A SURFACE OF A COOLING BODY AND LED ASSEMBLY
ARRANGEMENT D'UN MONTAGE D'UN MODULE LED SUR UNE SURFACE D'UN CORPS DE REFROIDISSEMENT ET MONTAGE LED

(30) Priorität: 04.03.2015 DE 202015101026 U
(43) Veröffentlichungstag der Anmeldung: 07.09.2016
(73) Patentinhaber: Zumtobel Lighting GmbH, 32657 Lemgo (DE)
(72) Erfinder: Eidam, Michael, 31812 Bad Pyrmont (DE)
(74) Vertreter: Thun, Clemens

(56) Entgegenhaltungen:
- EP-A1- 1 780 804
- WO-A1-2013/174766
- JP-A- 2006 310 138
- US-A1- 2008 158 887
- US-A1- 2013 051 009
- US-A1- 2013 056 185
- US-A1- 2014 301 089
- US-B1- 7 182 627

## Beschreibung

Die Erfindung betrifft eine Anordnung zur Montage eines LED-Moduls (LED: Licht emittierende Diode) auf einer Oberfläche eines Kühlkörpers, sowie eine LED-Anordnung mit einer solchen Anordnung zur Montage eines LED-Moduls

Aus dem Stand der Technik ist es bekannt, ein LED-Modul durch Anschrauben mit einem bestimmten Drehmoment unmittelbar auf einem Kühlkörper zu befestigen. Hierdurch soll eine flächige Verbindung zwischen dem LED-Modul und der Oberfläche des Kühlkörpers hergestellt werden, und zwar unter einem geeigneten Anpressdruck, so dass ein guter Abtransport von Wärme, die bei Betrieb des LED-Moduls entsteht, ermöglicht ist.

Es hat sich allerdings gezeigt, dass es hierbei im Lauf der Zeit - beispielsweise im Fall einer Leuchte mit einem entsprechenden LED-Modul im Verlauf der Lebensdauer der Leuchte - zu unerwünschten Änderungen der Andruckkraft und damit des Wärmeübergangs kommen kann. Bedingt ist dies beispielsweise durch das eingebrachte Drehmoment, Bauteiltoleranzen oder alterungsbedingte Materialveränderungen. Insbesondere kann es auf diese Weise zur Ausbildung von Spalten kommen, durch die ein Ableiten der Wärme behindert wird.

Aus der US 7,182,627 B1 ist eine Anordnung zur Montage eines LED-Moduls bekannt, bei der das LED-Modul mittels einer Abdeckung gegen einen Kühlkörper gedrückt wird. Zur Befestigung der Abdeckung an dem Kühlkörper dienen Schrauben und Federn.

Aus der US 2014/0301089 A1 ist eine Haltevorrichtung für ein LED-Modul an einem Kühlkörper bekannt. Die Vorrichtung umfasst ein ringförmiges Halteelement, das mittels Nieten und Federn an dem Kühlkörper gehalten wird.

Aus der JP 2006-310138 A ist eine Anordnung mit einem LED-Modul bekannt, das über ein konkav geformtes Halte-Element federnd gegen einen Kühlkörper gedrückt wird. Weitere Anordnungen mit LED-Modulen, die gegen einen Kühlkörper gedrückt gehalten werden, sind aus den Schriften WO 2013/174766 A1 und EP 1 780 804 A1 bekannt.

Aus der US 2013/0051009 A1 ist eine Anordnung bekannt, die ein LED-Modul umfasst, das durch ein ringartiges Andruckelement gegen einen Kühlkörper gedrückt gehalten wird. Das Andruckelement lässt sich beim Zusammenbau der Anordnung lediglich in einer bestimmten Drehstellung mit dem LED-Modul verbinden.

Der Erfindung liegt die Aufgabe zugrunde, eine verbesserte Anordnung zur Montage eines LED-Moduls auf einer Oberfläche eines Kühlkörpers anzugeben. Insbesondere soll sich diese Anordnung dazu eignen, eine Andruckkraft des LED-Moduls gegen die Oberfläche des Kühlkörpers zu erzeugen, die über einen langen Zeitraum besonders konstant ist. Außerdem soll eine LED-Anordnung mit einer solchen Anordnung zur Montage eines LED-Moduls angegeben werden.

Diese Aufgabe wird gemäß der Erfindung mit den in den unabhängigen Ansprüchen genannten Gegenständen gelöst. Besondere Ausführungsarten der Erfindung sind in den abhängigen Ansprüchen angegeben.

Gemäß der Erfindung ist eine Anordnung zur Montage eines LED-Moduls auf einer Oberfläche eines Kühlkörpers vorgesehen, die ein Andruckelement zum Andrücken des LED-Moduls gegen die Oberfläche aufweist. Außerdem weist diese Anordnung ein Federelement für eine schwimmende Lagerung des Andruckelements gegenüber der Oberfläche auf.

Durch die schwimmende Lagerung des Andruckelements gegenüber dem Kühlkörper lässt sich eine dauerhaft gute Pressung bzw. eine dauerhaft entsprechend konstante Andruckkraft erzeugen. Durch die schwimmende Lagerung lassen sich insbesondere Montagetoleranzen wie abweichende Drehmomente, Alterungserscheinungen, Schwund, nachlassende Materialspannung etc. ausgleichen.

Erfindungsgemäß ist das Andruckelement kreisringförmig gestaltet, so dass hierdurch eine Öffnung für die Anordnung des LED-Moduls gebildet ist, wobei das Andruckelement insbesondere als Rahmen für das LED-Modul gestaltet ist. Auf diese Weise lässt sich durch das Andruckelement ein besonders gleichmäßiger Druck des LED-Moduls gegen die Oberfläche des Kühlkörpers erzeugen.

Vorzugsweise weist das Andruckelement eine insbesondere ringförmige Andruckfläche zum Andrücken des LED-Moduls gegen die Oberfläche auf. Auf diese Weise lässt sich eine besonders geeignete und gleichmäßige Übertragung von Druck von dem Andruckelement auf das LED-Modul erzeugen.

Erfindungsgemäß weist die Anordnung weiterhin eine Schraube für eine Schraubverbindung mit dem Kühlkörper auf, wobei die Schraube einen Kopf aufweist und das Federelement dafür vorgesehen ist, einerseits an dem Kopf der Schraube anliegend angeordnet zu werden und andererseits an dem Andruckelement. Auf diese Weise lässt sich die Andruckkraft herstellungstechnisch besonders vorteilhaft erzeugen.

Weiterhin vorzugsweise weist dabei die Schraube außerdem eine Schulterfläche zur Anlage an die Oberfläche des Kühlkörpers auf. Hierdurch lässt sich erzielen, dass durch ein Eindrehen der Schraube bis zur Kontaktierung der Schulterfläche mit der Oberfläche des Kühlkörpers ein festgelegter Abstand für die beiden Enden des Federelements auf einfache und zuverlässige Weise hergestellt wird.

Vorzugsweise weist die Anordnung außerdem wenigstens ein weiteres Federelement und wenigstens eine weitere Schraube auf, wobei das wenigstens eine weitere Federelement und die wenigstens eine weitere Schraube analog zu dem zuerst genannten Federelement und der zuerst genannten Schraube gestaltet sind. Auf diese Weise lässt sich eine besonders gleichmäßige Andruckkraft erzeugen.

Grundsätzlich wäre es denkbar, das Andruckelement ohne Zwischenschaltung der Federelemente an dem Kühlkörper anzuschrauben; allerdings würden in diesem Fall durch die Schrauben quasi punktuell wirkende Kräfte erzeugt werden, die der Ausbildung einer gleichmäßigen Andruckkraft entgegenstehen würden.

Vorzugsweise weist das Andruckelement einen insbesondere umlaufend ausgebildeten Steg zur Bildung eines optischen Labyrinths auf. Hierdurch lassen sich besonders geeignete optische Eigenschaften des LED-Moduls erzeugen, insbesondere in Verbindung mit einem optischen Element, wie beispielsweise mit einem Reflektor, Lichtdichtheit.

Erfindungsgemäß weist das Andruckelement eine Ausnehmung zur Aufnahme eines, an dem LED-Modul ausgebildeten, mit Bezug auf die Oberfläche des Kühlkörpers in eine normale Richtung weisenden Vorsprungs auf. Dabei ist die Gestaltung derart, dass sich der Vorsprung des LED-Moduls nur dann wie vorgesehen in die Ausnehmung einbringen lässt, wenn das LED-Modul gegenüber dem Andruckelement - mit Bezug auf eine, zur normalen Richtung parallele Achse - eine bestimmte vorgesehene Drehstellung einnimmt. Auf diese Weise lässt sich besonders einfach eine festgelegte Ausrichtung des LED-Moduls gegenüber dem Andruckelement herstellen.

Vorzugsweise besteht das das Andruckelement zur Ausbildung einer besonders gleichmäßigen Andruckkraft aus Metall.

Gemäß einem weiteren Aspekt der Erfindung ist eine LED-Anordnung vorgesehen, die ein LED-Modul aufweist, einen Kühlkörper mit einer Oberfläche und eine erfindungsgemäße Anordnung zur Montage des LED-Moduls auf der Oberfläche des Kühlkörpers. Dabei ist das Andruckelement mithilfe des Federelements schwimmend gegenüber der Oberfläche gelagert angeordnet.

Vorzugsweise weist dabei das Andruckelement eine Ausnehmung auf und das LED-Modul einen zu der Ausnehmung korrespondierenden Vorsprung, der in die Ausnehmung eingreifend angeordnet ist. So lässt sich besonders eine festgelegte Ausrichtung des LED-Moduls gegenüber dem Andruckelement bewirken. Vorzugsweise weist die LED-Anordnung außerdem ein optisches Element, insbesondere in Form eines Reflektors auf, das einen insbesondere umlaufend ausgebildeten Steg zur Bildung des optischen Labyrinths aufweist, wobei vorzugsweise das optische Labyrinth durch den Steg des Andruckelements und den Steg des optischen Elements gebildet ist. Hierdurch lässt sich besonders geeignet eine gute Lichtdichtheit erzielen.

Eine andere Anordnung zur Montage eines LED-Modules wird im Folgenden anhand eines Ausführungsbeispiels und mit Bezug auf die Zeichnungen näher erläutert. Es zeigen:
- Fig. 1: eine perspektivische Skizze einer Anordnung zur Montage eines LED-Moduls,
- Fig. 2: eine zu Fig. 1 korrespondierende Schnittdarstellung,
- Fig. 3: eine entsprechende Schnittdarstellung, die die Anordnung in Verbindung mit einem Reflektor zeigt,
- Fig. 4: ein Detail aus Fig. 3,
- Fig. 5: eine, der Fig. 3 entsprechende Skizze, die die Anordnung in weiterer Verbindung mit einem Kühlkörper zeigt und
- Fig. 6: eine perspektivische Skizze einer LED-Anordnung.

Fig. 1 zeigt eine perspektivische Skizze einer Anordnung zur Montage eines LED-Moduls 1 auf einer Oberfläche eines Kühlkörpers, hier auch kurz als Montageanordnung bezeichnet. Das LED-Modul 1 dient dazu, bei Betrieb ein Licht zu erzeugen.

Fig. 6 zeigt beispielhaft einen entsprechenden Kühlkörper 2 mit einer Oberfläche 21, wobei das LED-Modul 1 mit Hilfe der Montageanordnung wie vorgesehen auf der Oberfläche 21 montiert ist. Bei der Oberfläche 21 handelt es sich insbesondere um einen planen Oberflächenbereich des Kühlkörpers 2. Durch das LED-Modul 1, das durch die Montageanordnung wie vorgesehen mit dem Kühlkörper 2 verbunden ist, ist eine LED-Anordnung gebildet. Der Kühlkörper 2 dient hierbei zur Abfuhr von Wärme, die beim Betrieb des LED-Moduls 1 entsteht. Die Wärme wird dabei über einen unmittelbaren Kontakt zwischen dem LED-Modul 1 und der Oberfläche 21 des Kühlkörpers 2 von dem LED-Modul 1 an den Kühlkörper 2 übertragen.

Im gezeigten Beispiel weist das LED-Modul 1 eine beispielsweise plane Lichtabgabefläche 19 zur Abgabe des Lichts auf, wobei weiterhin vorzugsweise eine Hauptabstrahlrichtung L des Lichts normal zu der Lichtabgabefläche 19 verläuft. Insbesondere kann vorgesehen sein, dass zum Betrieb des LED-Moduls 1 die plane Lichtabgabefläche 19 parallel zu dem planen Oberflächenbereich des Kühlkörpers 2 ausgerichtet ist.

Die Montageanordnung weist ein Andruckelement 3 auf, das dazu ausgestaltet ist, das LED-Modul 1 gegen die Oberfläche 21 des Kühlkörpers 2 gedrückt zu halten. Durch das Andruckelement 3 wird also eine Andruckkraft erzeugt, die das LED-Modul 1 gegen die Oberfläche 21 des Kühlkörpers 2 drückt.

Vorzugsweise ist das Andruckelement 3 - wie beispielhaft gezeigt - ringförmig, insbesondere kreisringförmig gestaltet, so dass hierdurch eine Öffnung gebildet ist, in die das LED-Modul 1 eingreifend angeordnet werden kann. Dies geht auch aus Fig. 2 hervor, die eine entsprechende Schnittdarstellung zeigt. Vorzugsweise ist dabei weiterhin vorgesehen, dass die Lichtabstrahlfläche 19 des LED-Moduls 1 so angeordnet wird, dass das von dem LED-Modul 1 erzeugte Licht vom Rand der Öffnung umgeben wird. Insbesondere kann das Andruckelement 3 als Rahmen für das LED-Modul 1 gestaltet sein.

Im gezeigten Beispiel ist die Öffnung des Andruckelements 3 lediglich geringfügig größer als die Lichtabstrahlfläche 19 des LED-Moduls 1. Auf diese Weise kann das Andruckelement 3 die Andruckkraft besonders konzentriert auf das LED-Modul 1 übertragen. Beispielsweise kann vorgesehen sein, dass die durch die Öffnung des Andruckelements 3 festgelegte Fläche um einen Faktor x größer als die Lichtabgabefläche 19 ist, wobei gilt 1 < x < 5, vorzugsweise 1 < x < 3.

Weiterhin weist die Montageanordnung ein Federelement 4 auf, das zur Bildung einer schwimmenden Lagerung des Andruckelements 3 gegenüber der Oberfläche 21 des Kühlkörpers 2 ausgebildet ist. Bei dem Federelement 4 kann es sich beispielsweise um eine Druckfeder, insbesondere eine Schraubendruckfeder handeln.

Weiterhin weist die Montageanordnung eine Schraube 5 für eine Schraubverbindung der Montageanordnung mit dem Kühlkörper 2 auf. Fig. 5 zeigt eine perspektivische Schnittdarstellung der Montageanordnung, sowie den Kühlkörper 2, wobei die Schraube 5 wie vorgesehen in eine korrespondierende Gewindeöffnung 29 des Kühlkörpers 2 geschraubt ist. Außerdem ist in Fig. 5 als optionales weiteres Teil der LED-Anordnung ein optisches Element, hier in Form eines Reflektors 6 gezeigt. Der Reflektor 6 ist hierbei so angeordnet, dass er das von dem LED-Modul 1 abgestrahlte Licht beeinflusst.

Die Schraube 5 weist dabei einen, beispielsweise in Fig. 2 bezeichneten Kopf 51 auf, wobei die Gestaltung derart ist, dass das Federelement 4 einerseits an dem Kopf 51 der Schraube 5 anliegend und andererseits an dem Andruckelement 3 anliegend angeordnet, insbesondere eingespannt werden kann. Somit ist also eine erste Angriffsfläche für das Federelement 4 durch den Kopf 51 der Schraube 5 gebildet und eine zweite Angriffsfläche durch das Andruckelement 3.

Vorzugsweise weist das Andruckelement 3 eine Durchgangsöffnung auf, die zur Durchführung der Schraube 5 vorgesehen ist, also eine Durchgangsöffnung ohne Gewindeeingriff für die Schraube 5, so dass sich die Schraube 5, die Durchgangsöffnung durchsetzend, parallel zu ihrer Hauptachse ohne Drehung hin- und her bewegen lässt.

Auf der zum Schraubenkopf 51 hin weisenden Seite ist dabei durch den Rand der Durchgangsöffnung die entsprechende zweite Angriffsfläche für das Federelement 4 gebildet. So lässt sich herstellungstechnisch vorteilhaft bewirken, dass bei entsprechender Verankerung der Schraube 5 an dem Kühlkörper 2, also wenn die Schraube 5 wie vorgesehen in die Gewindeöffnung 29 eingeschraubt ist, das Andruckelement 3 durch das Federelement 4 in normaler Richtung - wie in Fig. 2 mit einem Pfeil N angedeutet - gegen die Oberfläche 21 des Kühlkörpers 2 gedrückt wird. Dementsprechend kann also vorgesehen sein, dass die Hauptachse der Schraube 5 parallel zu der normalen Richtung N bzw. zu der hierzu parallelen Hauptabstrahlrichtung L orientiert ist.

Um den Druck besonders gleichmäßig an das LED-Modul 1 übertragen zu können, weist das Andruckelement 3 vorzugsweise eine insbesondere kreisförmige Andruckfläche 31 auf. Diese Andruckfläche 31 ist dabei vorzugsweise derart gestaltet, dass sie bei montiertem LED-Modul 1 die Lichtabgabefläche 19 des LED-Moduls 1 insbesondere geschlossen ringförmig umgibt. So lässt sich eine besonders gleichmäßige Andruckkraft bewirken, mit der das LED-Modul 1 gegen die Oberfläche 21 des Kühlkörpers 2 gedrückt gehalten wird.

Vorzugsweise besteht das Andruckelement 3 zur Erzielung einer geeigneten Formstabilität aus Metall. Insbesondere kann hier das Andruckelement 3 einstückig, also aus lediglich einem Stück bestehend ausgebildet sein.

Vorzugsweise weist die Schraube 5 weiterhin eine Schulterfläche 52 zur Anlage an die Oberfläche 21 des Kühlkörpers 2 auf. Die Schulterfläche 52 ist dabei so gestaltet, dass das Federelement 4 eine vorgesehene Länge entlang der normalen Richtung N zur Erzielung der gewünschten Andruckkraft aufweist, wenn die Schraube 5 derart mit dem Kühlkörper 2 verbunden ist, also soweit in die Gewindeöffnung 29 eingeschraubt ist, dass die Schulterfläche 52 der Schraube 5 die Oberfläche 21 des Kühlkörpers 2 kontaktiert. So lässt sich erzielen, dass sich die vorgesehene Länge des Federelements 4 auf einfache und zuverlässige Weise herstellen lässt.

Wie im gezeigten Beispiel der Fall, weist die Montageanordnung vorzugsweise wenigstens ein weiteres Federelement 4' und wenigstens eine weitere Schraube 5' auf, wobei das wenigstens eine weitere Federelement 4' und die wenigstens eine weitere Schraube 5' analog zu dem zuerst genannten Federelement 4 und der zuerst genannten Schraube 5 gestaltet sind. Natürlich sind dementsprechend auch weitere entsprechende Gewindeöffnungen in dem Kühlkörper 2 vorgesehen. Im gezeigten Beispiel sind vorteilhaft insgesamt genau drei Schrauben 4, 4' vorgesehen, die in gleichmäßiger Weise um die Lichtabstrahlfläche 19 des LED-Moduls 1 herum angeordnet sind.

Fig. 3 zeigt eine Schnittdarstellung, die die Montageanordnung in Verbindung mit dem LED-Modul 1 und dem oben bereits erwähnten Reflektor 6 zeigt; Fig. 4 zeigt ein Detail aus Fig. 3.

Wie beispielsweise aus Fig. 4 hervorgeht, weist im gezeigten Beispiel das Andruckelement 3 weiterhin eine Ausnehmung 33 zur Aufnahme eines an dem LED-Modul 1 ausgebildeten Vorsprungs 11 auf. Auf diese Weise lässt sich besonders einfach bei der Montage des LED-Moduls 1 eine festgelegte Ausrichtung des LED-Moduls 1 gegenüber dem Andruckelement 3 herstellen. Raumsparend kann dabei der Vorsprung 11 in die normale Richtung N weisend ausgebildet sein. Insbesondere kann die Gestaltung dabei derart sein, dass sich der Vorsprung 11 des LED-Moduls 1 nur dann wie vorgesehen in die Ausnehmung 33 einbringen lässt, wenn das LED-Modul 1 gegenüber dem Andruckelement 3 - mit Bezug auf eine zur normalen Richtung N parallele Achse - eine bestimmte vorgesehene Drehstellung einnimmt.

Wie beispielsweise in Fig. 1 gezeigt, weist vorzugsweise das Andruckelement 3 weiterhin einen insbesondere umlaufend ausgebildeten Steg 32 zur Bildung eines optischen Labyrinths auf. Vorzugsweise ist der Steg 32 derart geformt, dass er sich um die Lichtabgabefläche 19 herum erstreckt. Weiterhin vorzugsweise weist das optische Element, hier also der Reflektor 6, einen entsprechenden, insbesondere umlaufend ausgebildeten Steg 61 zur Bildung des optischen Labyrinths auf; dabei ist vorzugsweise das optische Labyrinth durch den Steg 32 des Andruckelements 3 und den Steg 61 des optischen Elements gebildet. Durch dieses optische Labyrinth lässt sich erzielen, dass kein Teil des von dem LED-Modul 1 abgestrahlten Lichts ungewollt an der Grenze zwischen dem LED-Modul 1 und dem optischen Element nach außen dringt.

Wie beispielsweise in Fig. 1 angedeutet, kann das LED-Modul 1 seitliche Kanäle 17 aufweisen, die zur Stromzufuhr dienen. Die seitlichen Kanäle 17 sind dabei vorzugsweise derart gestaltet, dass sich entsprechende Leitungen zur Stromzufuhr so anordnen lassen, dass sie die Oberfläche 21 des Kühlkörpers 2 nicht durchsetzen; beispielsweise können die Kanäle 17 zumindest im Wesentlichen senkrecht zu der normalen Richtung N bzw. zu der Hauptabstrahlrichtung L orientiert ausgebildet sein.

Wichtige Vorteile der Anordnung lassen sich wie folgt zusammenfassen:
Mit der Montageanordnung lässt sich erzielen, dass das LED-Modul mit einer Andruckkraft gegen den Kühlkörper gedrückt wird, die über eine lange Dauer, beispielsweise eine Lebensdauer einer entsprechen Leuchtvorrichtung besonders konstant ist. So lässt sich dauerhaft ein konstanter Wärmeübergang erzielen.

Mit der Montageanordnung lässt sich das LED-Modul einfach und sicher an dem Kühlkörper montieren. Zudem lässt sich das LED-Modul bei Bedarf einfach austauschen.

In Verbindung mit einem optischen Element, beispielsweise einem Reflektor, lässt sich besonders geeignet Lichtdichtheit erzielen.

## Patentansprüche

1. Anordnung zur Montage eines LED-Moduls auf einer Oberfläche eines Kühlkörpers, aufweisend
- ein Andruckelement zum Andrücken des LED-Moduls gegen die Oberfläche,
- ein Federelement für eine schwimmende Lagerung des Andruckelements gegenüber der Oberfläche, wobei das Andruckelement kreisringförmig gestaltet ist, so dass hierdurch eine Öffnung für die eingreifende Anordnung des LED-Moduls gebildet ist, wobei das Andruckelement eine Ausnehmung zur Aufnahme eines, an dem LED-Modul ausgebildeten, mit Bezug auf die Oberfläche des Kühlkörpers in eine normale Richtung weisenden Vorsprungs aufweist, wobei die Gestaltung derart ist, dass sich der Vorsprung des LED-Moduls nur dann wie vorgesehen in die Ausnehmung einbringen lässt, wenn das LED-Modul gegenüber dem Andruckelement - mit Bezug auf eine, zur normalen Richtung parallele Achse - eine bestimmte vorgesehene Drehstellung einnimmt,
**gekennzeichnet durch**
- eine Schraube für eine Schraubverbindung mit dem Kühlkörper, wobei die Schraube einen Kopf aufweist und das Federelement dafür vorgesehen ist, einerseits an dem Kopf der Schraube anliegend angeordnet zu werden und andererseits an dem Andruckelement.

2. Anordnung nach Anspruch 1,
bei dem das Andruckelement als Rahmen für das LED-Modul gestaltet ist.

3. Anordnung nach Anspruch 1 oder 2,
bei der das Andruckelement eine insbesondere ringförmige Andruckfläche zum Andrücken des LED-Moduls gegen die Oberfläche aufweist.

4. Anordnung nach einem der vorhergehenden Ansprüche,
bei der die Schraube weiterhin eine Schulterfläche zur Anlage an die Oberfläche des Kühlkörpers aufweist.

5. Anordnung nach Anspruch 4, weiterhin aufweisend
- wenigstens ein weiteres Federelement und wenigstens eine weitere Schraube, wobei das wenigstens eine weitere Federelement und die wenigstens eine weitere Schraube analog zu dem zuerst genannten Federelement und der zuerst genannten Schraube gestaltet sind.

6. Anordnung nach einem der vorhergehenden Ansprüche,
bei der das Andruckelement einen insbesondere umlaufend ausgebildeten Steg zur Bildung eines optischen Labyrinths aufweist.

7. Anordnung nach einem der vorhergehenden Ansprüche,
bei der das Andruckelement aus Metall besteht.

8. LED-Anordnung, aufweisend
- ein LED-Modul,
- einen Kühlkörper mit einer Oberfläche und
- eine Anordnung zur Montage des LED-Moduls auf der Oberfläche des Kühlkörpers nach einem der vorhergehenden Ansprüche, wobei das Andruckelement mithilfe des Federelements schwimmend gegenüber der Oberfläche gelagert angeordnet ist.

9. LED-Anordnung nach Anspruch 8,
bei der das Andruckelement eine Ausnehmung aufweist und das LED-Modul einen zu der Ausnehmung korrespondierenden Vorsprung aufweist, der in die Ausnehmung eingreifend angeordnet ist.

10. LED-Anordnung nach Anspruch 8 oder 9,
wobei die Anordnung zur Montage des LED-Moduls die im Anspruch 6 genannten Merkmale aufweist, weiterhin aufweisend
- ein optisches Element, insbesondere in Form eines Reflektors, das einen insbesondere umlaufend ausgebildeten Steg zur Bildung des optischen Labyrinths aufweist, wobei vorzugsweise das optische Labyrinth durch den Steg des Andruckelements und den Steg des optischen Elements gebildet ist.

## Claims

1. Arrangement for mounting an LED module on a surface of a heat sink, having
- a pressing element for pressing the LED module against the surface,
- a spring element for a floating support of the pressing element relative to the surface,
wherein the pressing element is configured in the form of a circular ring, thus creating an opening for the engaging arrangement of the LED module,
wherein the pressing element has a recess for receiving a projection, which is formed on the LED module and points in a normal direction with respect to the surface of the heat sink, wherein the configuration is such that the projection of the LED module can be inserted into the recess as intended only when the LED module assumes a specific provided rotational position relative to the pressing element with respect to an axis parallel to the normal direction,
**characterized by**
- a screw for a screw connection with the heat sink, wherein the screw has a head and the spring element is provided to be placed against the head of the screw on the one side and the pressing element on the other.

2. Arrangement according to Claim 1,
in which the pressing element is configured as a frame for the LED module.

3. Arrangement according to Claim 1 or 2,
in which the pressing element has an in particular annular pressing surface for pressing the LED module against the surface.

4. Arrangement according to any one of the preceding Claims, in which the screw further has a shoulder surface for resting against the surface of the heat sink.

5. Arrangement according to Claim 4, further having
- at least one further spring element and at least one further screw,
wherein the at least one further spring element and the at least one further screw are configured analogously to the first-mentioned spring element and the first-mentioned screw.

6. Arrangement according to any one of the preceding Claims, in which the pressing element has an in particular circumferentially configured web for forming an optical labyrinth.

7. Arrangement according to any one of the preceding Claims, in which the pressing element is made of metal.

8. LED array, comprising
- an LED module,
- a heat sink having a surface and
- an arrangement for mounting the LED module on the surface of the heat sink according to any one of the preceding claims,
wherein the pressing element is mounted in a floating manner with respect to the surface with the aid of the spring element.

9. LED array according to Claim 8,
in which the pressing element comprises a recess and the LED module has a projection corresponding to the recess, which is arranged so as to engage into the recess.

10. LED array according to Claim 8 or 9,
wherein the arrangement for mounting the LED module has the features mentioned in Claim 6, and further having
- an optical element, in particular in the form of a reflector, which has an in particular circumferentially configured web for forming the optical labyrinth, wherein the optical labyrinth is preferably formed by the web of the pressing element and the web of the optical element.

## Revendications

1. Agencement destiné au montage d'un module LED sur la surface d'un corps de refroidissement, présentant
un élément de pression pour presser le module LED contre la surface,
un élément de ressort pour une disposition variable de l'élément de pression vis à vis de la surface,
où l'élément de pression est conçu en forme de bague circulaire de sorte qu'une ouverture pour l'agencement du module LED se mettant en prise est ainsi formée,
où l'élément de pression présente une cavité pour l'admission d'une protubérance formée sur le module LED, pointant dans une direction normale par rapport à la surface du corps de refroidissement, où la conception est telle que la protubérance du module LED ne peut s'insérer dans la cavité comme prévu que si le module LED adopte une position de rotation prévue définie vis à vis de l'élément de pression par rapport à un axe parallèle à la direction normale,
**caractérisé par**
une vis pour une liaison par vis avec le corps de refroidissement, où la vis présente une tête et où l'élément de ressort est prévu pour, d'une part, être disposé sur la tête de la vis et d'autre part, être disposé sur l'élément de pression.

2. Agencement selon la revendication 1,
chez lequel l'élément de pression est conçu en tant que cadre pour le module LED.

3. Agencement selon la revendication 1 ou la revendication 2,
chez lequel l'élément de pression présente en particulier une surface de pression en forme d'anneau pour presser le module LED contre la surface.

4. Agencement selon l'une des revendications précédentes,
chez lequel la vis présente en outre une surface d'épaulement pour une mise en place sur la surface du corps de refroidissement.

5. Agencement selon la revendication 4, présentant en outre au moins un autre élément de ressort et au moins une autre vis,
où l'au moins un autre élément de ressort et l'au moins une autre vis sont conçus de manière analogue à l'élément de ressort cité en premier lieu et à la vis cité en premier lieu.

6. Agencement selon l'une des revendications précédentes,
chez lequel l'élément de pression présente une tige en particulier conçue de manière circonférentielle pour la formation d'un labyrinthe optique.

7. Agencement selon l'une des revendications précédentes,
chez lequel l'élément de pression est constitué de métal.

8. Agencement à LED, présentant
un module LED,
un corps de refroidissement doté d'une surface, et
un agencement selon l'une des revendications précédentes pour le montage du module LED sur la surface du corps de refroidissement,
où l'élément de pression est disposé de manière variable vis à vis de la surface à l'aide de l'élément de ressort.

9. Agencement à LED selon la revendication 8,
chez lequel l'élément de pression présente une cavité et le module LED présente une protubérance correspondant à la cavité qui est disposée en se mettant en prise dans la cavité.

10. Agencement à LED selon la revendication 8 ou la revendication 9,
où l'agencement présente les caractéristiques citées dans la revendication 6 pour le montage du module LED, présentant en outre
un élément optique, notamment sous la forme d'un réflecteur qui présente une tige conçue de manière circonférentielle pour la formation d'un labyrinthe optique, où le labyrinthe optique est de préférence formé par la tige de l'élément de pression et la tige de l'élément optique.
